# EUROPÄISCHE PATENTSCHRIFT

(11) **EP 1 185 739 B1**
(45) Veröffentlichungstag und Bekanntmachung des Hinweises auf die Patenterteilung: **01.10.2003**
(21) Anmeldenummer: 00938735.8
(22) Anmeldetag: 01.06.2000
(51) Int. Cl.: E01H 8/12

(54) **FAHRBARE FLÜSSIG-REINIGUNGSEINRICHTUNG FÜR SCHIENENRILLEN**
DRIVEN LIQUID-CLEANING DEVICE FOR RAILTRACK GROOVES
DISPOSITIF MOBILE POUR LE NETTOYAGE DE GORGES DE RAILS AVEC UN LIQUIDE

(30) Priorität: 01.06.1999 AT 97899
(43) Veröffentlichungstag der Anmeldung: 13.03.2002
(73) Patentinhaber: Florianer Bahn Forschungs- Und Errichtungsgesellschaft mbH, 4490 St. Florian (AT)
(72) Erfinder: HILLBRAND, Georg, A-4490 St. Florian (AT)
(74) Vertreter: Dupal, Helmut, Dipl.-Ing.
(86) Internationale Anmeldenummer: EP0005065
(87) Internationale Veröffentlichungsnummer: WO00073592

(56) Entgegenhaltungen:
- WO-A-99/20843
- DE-A- 4 343 487
- FR-A- 2 628 457

## Beschreibung

Die Erfindung bezieht sich auf eine verfahrbare Flüssig-Reinigungsanordnung für Schienenrillen mit den Merkmalen des Oberbegriffes des Anspruches 1.

Solche fahrbaren auf Schienen- oder Straßenfahrzeuge aufgebaute Flüssig-Reinigungsanordnungen verwenden mechanishes Reinigungsorgane, in Form von Meißeln und Druckwasserstrahlen die bei verschiedenen Anordnungen aus unterschiedlichen Richtungen, auch schräg in Fahrtrichtung geneigt, in die schienenrille gerichtet werden und den gelockerten Rillenschmutz ausspülen.

Das Abführen des Wasser-Schmutz-Gemisches von der Schiene geschieht mit starken Absaugungen, deren Öffnungen unmittelbar über dieser liegen. Das abgesaugte Gemisch wird dann in aufwendigen und umfangreichen Trenneirichtungen in gereinigte Luft und das Wasser-Schmutz-Gemische aufgetrennt, das dann gespeichert und an geeigneten Abgabestellen entleert wird, wobei mit einer Vortrennung Grobschmutz vorher abgeschieden und getrennt entsorgt wird.

Für die leistungsfähige Absaugung sind dabei, vor allem bei hinreichender Reinigungsleistung, große Gebläseleistungen zu installieren und demgemäß grobe Energiemengen aufzuwenden.

Die mechanische Lockerung des Rillenschmutzes führt dabei zwangsläufig zu Materialabtragungen und dadurch zu einer starken Beeinträchtigung der Rillenoberfläche und zu häufigen, Störungen, besonders an den Abfluβschlitzen der Rillen.

Die mit diesen Anordnungen, erzielbaren Reinigungsgeschwindigkeiten bleiben niedrig und durch die beschränkte Reichweite zwischen zwei Entleerungsfahrten bleibt die Reinigungsleistung unbefriedigend niedrig.

Die Folge davon ist, daß die Reinigung in die verkehrsarme Zeit verlegt werden muß, damit die Zugfolge nicht zu sehr behindert wird.

Eine solche Schienenrillenreinigungsanordnung ist in dem FR 2 628 457 beschrieben.

Aufgabe der Erfindung ist es, eine Anordnung zu schaffen, mit der es möglich ist eine schonenden und intensive und damit rasche Reinigung und Entfernung des Rillenshmutzes aus der Schienenrille bei geringem Energieaufwand zu ermöglichen und die Reinigungsleistung zusätzlich durch eine große Reichweite zwischen Entleerungsfahrten zu erreichen und einen möglichst sparsamen Umgang mit der Reinigungsflüssigkeit, gewöhnlich Wasser, eventuell mit Zusätzen, möglich zu machen und die Reinigungsleistung an die Üblichen Zuggeschwindigkeiten. anzupassen, um die Reinigung jederzeit ohne Behinderung des Schienenverkehrs vorzunehmen.

Diese Aufgabe wird bei einer verfahrbaren Flüssig-Reinigungsanordnung für Schienenrillen nach dem Oberbegriff des Anspruches 1 mit den Merkmalen des kennzeichnenden Teiles des Anspruches 1 gelöst.

Die Unteransprüche betreffen besonders vorteilhafte Ausgestaltungen der Erfindung und diese bilden zusammen mit dem Anspruch 1 gleichzeitig einen Bestandteil der Beschreibung.

Die Anwendung einer leistungsfähigen Reinigungseinheit, wie sie beispielsweise in der WO 95/20843 beschrieben ist, mit einer Hochdruckstrahlvorrichtung von wenigstens mehreren hundert bis tausend und mehr als zweitausend bar, mit Strahlrichtung in Fahrtrichtung, ermöglicht eine hohe Reinigungsgeschwindigkeit bei geringem spezifischem Verbrauch an Reinigungsflütissigkeit.

Die Anwendung eines energiesparenden zwangsfördernden Hochförderers in Form eines im Wagenkasten an den Außenwänden entlanggeführten Becherförderers oder eines Taschenbandförderers ergibt eine vergleichmäβigende Beaufschlagung der Trenneinheit.

Die mehrstufige Gestaltung der Trenneinheit ergibt eine hohe Trensleistung von Reinigungsflüssigkeit und Rillenachmutz, bei dem vor allem die Feinstpartikel groβe Schwierigkeiten bei der Trennung hervorrufen

Die Verwendung eines Schwingfördersiebes, gegebenenfalls mit vorgeschaltetem Fallsieb, ermöglicht eine Vortrennung von Reinigungsflüssigkeit angereichertem Anteil und damit einer kürzeren erforderlichen Länge des Siebes, das als Querstabsieb mit Staukante durch Rückführung des mit Festschmutz angereicherten Gemischanteils aus einem Zentrifugalabscheider auf das Sieb ständig freigespült wird, wodurch die Filtrierleistung steigt.

Die Einschaltung einer Feinfiltrier- oder Dekantiervorrichtung oder falls erforderlich einer davorgeschalteten vorfilttieroder Dekantiervorrichtung kann eine sehr gut gereinigte Reinigungsflüssigkeit für die Speisung der Druckerzeugungseinheit in der Speichereinrichtung gelagert werden und dadurch der frisch zuzuführende Anteil an Reinigunsflüssigkeit wesentlich vermindert werden, wodurch die Reichweite der Anordnung und damit die Reinigungsleistung erhöht wird.

Durch eine große Kapazität der speicherung des verfestigten Rillenschmutzes aus dem Schwingfördersieb wird ebenfalls die Reichweite der Anordnung zwischen zwei Entleerunsfahrten wesentlich erhöht und die Verwendung von bewegten Speicherförderern, mit Kratzboden oder Schneckeneinsatz oder Rohrförderer mit Einbauten, gestattet die Speicherung ohne Verfestigung und Verbacken der Speichereinheit und damit einen störungsverminderten und dadurch leistungserhöhten Betrieb.

Der Aufbau der schweren und großen Teile der Trenneinheit auf dem Wagenrahmen entlastet das Führungsgestell und ermöglicht dessen Führung am Wagenrahmen mit geringen Stellkräften und besonders vorteilhaft ist, weil in der Spur laufend, die angehängte Führung an dem vorderen Drehgestell des Wagens.

Zur Herstellung der Bewegungsfreiheit des Führungsgestells an Kreuzungen, Weichen nach oben und bei Kurvenfahrt seitlich, ist die nach oben gekröpfte Gestaltung des Wagenrahmens vorteilhaft.

Eine besonders kompakte Einrichtung wird mit einem Fahrzeug geschaffen, bei dem der Wagenrahmen auf wenigstens einem vorderen und einem hinteren Drehgestell ruht, auf dem die Trenneinheit und die Schmutzspeichereinheit aufgebaut ist und an dem das Führungsgestell mit der Reinigungseinheit gezogen geführt ist und wodurch sich eine stabile Anordnung für ein selbstfahrendes Fahrzeug, besonders für ein Schienenfahrzeug ergibt.

Um während der Reinigungsfahrt möglichst auch die Schienenköpfe beschleifen zu können, stellt die Anbringung von Schleifkörpern zwischen den Rädern eines der Drehgestelle anstelle einer Schienenbremse absenkbar eine einfach und wirksame Lösung dar.

Eine andere zweckmäßige Anordnung besteht in der angehängten oder geschobenen Kupplung des Führungsgestells an dem Wagenrahmen eines Fahrzeuges, zumindest mit einer Hochdruckstrahlvorrichtung, dem Führungskamin und der Fördereinrichtung der Trenneinheit.

Eine andere günstige Anordnung, bei der die Teil der Flüssig-Reinigungseinrichtung auf mehrere Wagen verteil angeordnet sind, wodurch ein Überstellen für Reinigungsauftrage auf ein anderes Gleissystem erleichtert wird, besteht darin, das Führungsgestell mit der Reinigungseinheit versehen als gesonderten Wagen ausgebildet an dem Wagenrahmen eines Wagens zu führen, wobei vorne ein Wagen mit wenigstens einer Schmutzspeichereinheit und mit der Hochdruckerzeugungseinheit und mit der Hochdruckerzeugungseinheit, sowie mit der Reinigungs-flüssigkeits-Speichereinrichtung läuft und dahinter ein Wagen mit einer Fahr- und Steuerkabine für die Bedienung der Flüssig-Reinigungseinrichtung angeordnet ist.

Durch die Anordnung des Schwingfordersiebes tiefliegend und in Längsrichtung ausgerichtet wird eine kompakte Anordnung erreicht, die besonders bei Geräten, die für die Zufahrt auf der Straße konzipiert sind, wertvoll ist.

Die spezielle Ausführung des Hochförderers verbunden mit der Hochdruckstrahlvorrichtung zu einer Reinigungseinheit ergibt eine Zuordnung für den Materialfluß, die auch bei Kurvenfahrt erhalten bleibt und die Anpassung an unterschiedliche Spurweiten, für die Bearbeitung mit dem selben Gerät, durch Verschiebung der Hochdruckstrahlvorrichtung mitsamt dem Führungskamin der beiden Teile der Reinigungseinheit, an einer Führung des Steilfördererrahmens, in einfacher Weise gestattet.

Eine besonders wirksame Anordnung wird dadurch erhalten, daß die Führungskamine mit den Abgabeöffnungen im wesentlichen nach vorne, in Fahrtrichtung gerichtet sind und in zugeordnete Zuführungsöffnungen eines Schneckenrohres, das an dem geschlossenen Gehäuse des Steilförderers beiderseits anschließt. Die Führungskamine sind nach außen gegen die Zuführungsöffnungen abgedichtet um Sprühnebel von schmutzbelasteter Reinigungsflüssigkeit zu vermeiden. Vereinfacht wird der Antrieb, wenn die in den Schneckenrohren beiderseits dem Steilförderer beigeordnete Schnecken gemeinsam angetrieben, laufen und das Reinigungs-flüssigkeits-Schmutz-Gemisch in den Bereich des zwischen diesen angeordneten Steilförderer befördern.

Eine besonders einfache Anordnung wird erhalten, wenn die Schnecken mit einer Welle verbunden sind, die mehrere Bürstenreihen trägt von denen das Reinigungsflüssigkeits-Schmutz-Gemisch unmittelbar auf das nachgeordnete Schwingfödersieb abgegeben wird.

Für die Anwendung der Einrichtung bei Gleisen unterschiedlicher Spurweite ist es von Vorteil, wenn die der Abgabeöffnung eines Führungskamins zugeordnete Zuführungsöffnung des Schneckenrohres eine Breite aufweist, mit der die seitliche Verstellung des Führungskamins zur Anpassung an unterschiedliche Spurweiten möglich ist und mit einer Abdeckungen, wie einem Abdeckkasten, von oben her abgedeckt ist.

Der Steilförderer erreicht die günstigsten Förderleistungen für das zum Teil sehr heterogene Material, wenn dieser als Kettenförderer mit mehreren Bürstenreihen ausgebildet ist, die über die untere Gehäusewand streichen und unter einem Anstiegswinkel von 30 bis 75 und am Besten von 55 Winkelgraden angeordnet sind; über einen Ablaufschacht gelangt das Reinigungs-flüssigkeits-Schmutz-Gemisch auf die Aufgabeseite 42 des nach oben leicht ansteigend angeordneten Schwingfördersiebes. Zur Vermeidung von Spritzwasser ist der Ablaufschacht mit einem bis an das Sieb des Schwingfördersiebes heranreichenden Gummiformtrichter versehen.

Wichtig für die störungsfreie Übergabe des Reinigungsflüssigkeits-Schmutz-Gemisches an den Steilförderer und die Abfuhr der mitgeförderten Luft ist die Anbringung von geeigneten öffnungen und die Abdichtung nach unten zu.

Eine besonders große Trennleistung erreicht das Schwingfördersieb in der schwach geneigt ansteigenden Ausrichtung, das mit einer Förderrinne für den Abwurf des verfestigten Rillenschmutzanteils endet, wobei eine Staukante am Ende des Siebes quer zur Förderrichtung, parallel zu den Siebstäben den Trenneffekt nachhaltig verbessert.

Für die Beschickung einer Schrägaustragsvorrichtung, die als am unteren Ende angetriebener Rohrförderer mit frei rotierender Wendel ausgebildet ist, bildet der vorgesehene Beschickungstrichter eine Pufferzone für schwankende Beaufschlagungsmengen, die auch bei sehr unterschiedlichen Anteilen im Austragsmaterial eine gleichbleibende gute Förderleitung ermöglicht. Zur gleichmäßigeren Verteilung des Materials im Schmutzspeicherbehälter ist ein Verteilerrad am Ende des Rohrförderers vorteilhaft.

Für den raschen Wechsel des Speicherbehälters der Schmutzspeichereinheit ist dieser auf einem Drehkranz abgestellt und gesichert oder wird auf einem Luftkissendrehtisch aufgesetzt.

Zum Wiegen vor dem Abladen des Speicherbehälters und nach dem Aufladen des Ersatzbehälters sind Wägezellen angebracht, wodurch das aufwendige Wiegen, auf einer Brückenwaage für die Entsorgung, entfallen kann.

Die Reinigung des aus dem Schwingfördersieb ablaufenden Flüssigkeitsanteiles mit einem hydraulischen Zentrifugalabscheider ergibt einen hohen Abscheidegrad, doch verbleibt noch ein erheblicher Feinpartikelgehalt, der die Rückführung in den Kreislauf nicht gestattet, während der feststoffangereicherte Ablauf des Zentrifugalabscheiders in einfacher Weise dem Festschmutzanteil des Schwingförderersiebes in dessen Endbereich zugeschlagen und in den Speicherbehälter ausgetragen wird.

Zur Verbesserung der Feststoffabscheidung ist die Dosierung eines für die spezifische Schmutzzusammensetzung geeigneten Flockungsmittels über eine Dosierstation in die Zuleitung zum Zentrifugalabscheider am vorteilhaftesten für die Ausbildung einer guten Ausflockung.

Die teilgereinigte Reinigungsflüssigkeit, die aus dem hydraulischen Zentrifugalabscheider innen abgeleitet wird, muß noch einer Feinreinigung in einer Aufbereitungseinrichtung unterzogen werden, wobei neben der Flockung- oder Fällungseinrichtung eine nachgeschaltete Vorfiltrier- oder Vordekantiervorrichtung angewendet wird, die als Lammellenseparator oder Plattensedimenter mit schrägen Wellenlamellenelementen oder als Zentrifugalseparator ausgebildet sein kann.

Für die letzte Reinigungsstufe ist eine anschließend angeordnete Feinfiltrier- oder Dekantiervorrichtung vorteilhaft, weil dann ein Reinigungsgrad erreichbar wird, mit dem das Wasser wieder der Hochdruckerzeugungseinheit und der Hochdruckstrahlvorrichtung ohne Schaden verwendet werden kann, sodaß eine bedeutende Flüssigkeitsersparnis eintritt.

Besonders Vorteilhaft ist die Anwendung einer Dekantier- oder Feinfiltriervorrichtung, die aus einer Dekantierzentrifuge besteht, weil dann ein sehr hoher Feststoffgehalt und ein hoher Reinigungsgrad bei der Flüssigkeit erzielt wird.

Ein vorgeschalteter Plattensedimenter verringert die Belastung der Zenrifuge mit Feststoffanteil sehr bedeutend, sodaß die Reinigungszyklen stark herabgesetz werden.

Die beiden Hochdruckstrahlvorrichtungen und die zugeordneten Führungskamine der Reinigungseinheit sind am Führungsgestell in Führungen, quer zur Fahrtrichtung, auf die jeweilige Spurweite einstell- und fixierbar ausgebildet, wodurch diese Einheit wahlweise auf Strecken unterschiedlicher Spurweiten zum Reinigen einsetzbar ist.

Für das Überfahren von Kreuzungen oder Weichen ist es von Vorteil, daß die Reinigungseinheit an dem Führungsgestell mit zwei vorderen und zwei hinteren doppeltwirkenden hydaulischen oder pneumatischen Zylindern eine Parallelogrammaufhängung bildend angebracht ist, mit der sie in der Arbeitslage knapp über den Schienen gehalten und parallel zu dieser in einen Abstand nach oben versetzbar eingerichtet ist.

Zur Abgabe von Überschußwasser und zum Reinigen des Schienenkopfes ist es vorteilhaft, gleichzeitig mit der Schienenrillenreinigung diese Behandlung vornehmen zu können, was dadurch einfach möglich ist, daß auf der Reinigungseinheit selbst oder auf der Lagerung des hinteren Spurkranzlaufrades des Führungsgestells eine Schienenkopfwaschdüse und im Abstand dahinter eine Überschußwasserrückführleitung angebracht ist.

Zur störungsfreien Nachführung in der Kurve besteht eine einfache Lösung darin, daß das Führungsgestell der Reinigungseinheit mit einer lotrechten Schwenkachse um die Drehachse in Fahrtrichtung vor den Reinigungseinheiten angeordneten vorderen Drehgestells des Schienenfahrzeuges schwenkbar angehängt ist.

Bei Aufbau der Reinigungseinheit auf einen Anhänger für die Straßenfahrt ist es wegen der Gewichtsverteilung und für die Handhabbarkeit von Vorteil, wenn zumindest die Druckerzeugungseinrichtung, die Feinfiltrier- oder Dekantiervorrichtung und zumindest ein Teil der Reinigungsflüssigkeits-Speichervorrichtung auf einem Zugfahrzeug, ebenfalls für die Straßenfahrt, aufgebaut sind und der Anhänger mit einer an dessen Wagenrahmen und am Zugfahrzeug mit einer mit vertikalen Schwenkachsen gekuppelten Zugstange verbunden ist, wobei das Zugfahrzeug mit vorderen und hinteren hydraulisch absenkbaren Spurkranzrädern für das Eingleisen versehen ist.

Es ist möglich je nach Erfordernis die Trenneinrichtung mit mehreren Stufen angepaßter Trenneinrichtungen auszustatten, wobei die für die Verwendung einer Hochdruckpumpe erforderlichen Grenzwerte erreicht werden müssen.

Für die gute Ausnutzung der Flüssig-Reinigungseinrichtung ist es von Vorteil, wenn deren Teile als Module, für sich aus leicht trenn- und ab- und aufbaubaren, leicht verladbaren und transportierbaren Einheiten oder Untereinheiten aufgebaut sind, um Gleisanlagen an mehreren Orten mit einer solchen Einrichtung regelmäßig bearbeiten zu können, wodurch eine erhebliche Kapitaleinsparung die Folge ist.

Besonders vorteilhaft ist es, daß die erfinderische Anordnung sowohl für große Baueinheiten und auch für kleine Anordnungen geeignet ist, ohne daß dadurch deren Wirksamkeit beeinträchtigt wird.

Die Erfindung wird an Hand von mehereren Ausführungsbeispielen beschrieben. Es zeigt:
- Fig. 1: ein Schienenfahrzeug in Seitenansicht, teilweise im Schnitt;
- Fig. 2: das Schienenfahrzeug nach Fig. 1 in Draufsicht, im Horizontalschnitt;
- Fig. 3: eine Reinigungseinheit und eine Trenneinrichtung der Flüssig- Reinigungsanordnung, in Seitenansicht, im Schnitt, schematisch;
- Fig. 4: einen Querschnitt durch den Wagenkasten eines Reinigungsfahrzeuges, im rechten Winkel zur Fahrtrichtung geschnitten, schematisch;
- Fig. 5: eine Seitenansicht der Reinigungseinheit mit Steilförderer, teilweise geschnitten, schematisch;
- Fig. 6: eine Draufsicht auf die Reinigungseinheit nach Fig. 5, schematisch;
- Fig. 7: eine Seitenansicht eines Fahrzeuges mit einer gesamten Flüssig-Reinigungseinrichtung, schematisch.

Ein Schienenfahrzeug 57 bestehend aus drei Wagenteilen 60,60', 60'' ist in einer Kurve auf den Schienen 7 eines Gleises 17 befindlich dargestellt.

In Fahrtrichtung 10 vor dem zweiten Drehgestell 55 des Schienenfahrzeuges 57 ist im Bereich einer Taillierung des Wagenrahmens ein Steilförderer 12 einer Reinigungseinheit 1 angeordnet, der mit dieser verbunden ist, auf den aus einem dahinterliegenden Führungskamin 11 das mit einem von einem Hochdruckstrahl aus einer Hochdruckstrahlvorrichtung 9 (angedeutet) aus der Schienenrille 8 ausgespülte Reinigungsflüssigkeits-Schmutz-Gemisch aufgegeben wird.

Das Reinigungsflüssigkeits-Schmutz-Gemisch wird auf ein Schwingfördersieb 38 einer nachgeordneten Trenneinheit 3 übergeben und dort in einen flüssigkeitsangereicherten und einen festschmutzangereicherten Anteil getrennt.

Aus dem Schwingfördersieb 38 wird der verfestigte Rillenschmutz an den ersten von zwei Rohrförderern einer Schmutzspeichereinheit 4 übergeben. Aus dem zweiten Rohrförderer wird der verfestigte Schmutz auf ein darunterliegendes seitlich aus dem letzten Wagenteil 60'' ausfahrbares Querförderband 61 einer Schmutz-Entlade- oder Überladeeinrichtung 5 abgeworfen und von diesem ausgetragen.

Die Übergabestellen zwischen dem Schwingfördersieb 38 und den beiden Rohrförderern der Schmutzspeichereinheit 4 liegen über den Gelenkstellen 59 der beiden mittleren Drehgestelle 55 des achtachsigen Schienenfahrzeuges 57.

Die unter Hochdruck gepreßte Reinigungsflüssigkeit, gewöhnlich Wasser, wird in einer Hochdruckerzeugungseinheit 2 von einer Hochdruckpumpe 19 hergestellt, die aus einer Reinigungsflüssigkeits-Speichereinrichtung 22, die in Form von Tanks an den seitlichen Außenwänden 24,24' des zweiten und dritten Wagenteils 60',60" des Schienenfahrzeuges 57 angebracht sind gespeist wird, wobei die Reinigungsflüssigkeit vor dem Eintritt in die Hochdruckpumpe 19 noch einer Feinreinigung in einer Feinfiltrier- oder Dekantiervorrichtung 21 unterworfen wird.

Das aus dem Schwingfördersieb 38 ablaufende Reinigungsflüssigkeits-Schmutz-Gemisch mit Feinteilchenanteil wird von einer Pumpe 45 eines Reinigungskreislaufes 46 der Trenneinheit 3 in einen hydraulischen Zentrifugalabscheider 47 geleitet und der an diesem außen abgenommene feststoffangereicherte Anteil wird wieder dem Schwingfördersieb 38 zugeführt, während der innen abgenommen feststoffabgereicherte Anteil einer Aufbereitungsvorrichtung 52 zugeführt wird, aus der die gereinigte Reinigungsflüssigkeit direkt in die Reinigungsflüssigkeits-Speichereinrichtung 22 oder nach Durchlaufen der Feinfiltier- oder Dekantiervorrichtung 21 der Hochdruckerzeugungseinrichtung 2 zugeleitet wird.

In Fig. 3 und 4 sind die Reinigungseinheit 1 und die Trenneinheit 3 dargestellt, die sowohl auf einem Schienenfahrzeug 57 oder auf einem Anhänger fur die Straßenfahrt aufgebaut sind, wobei im letzteren Fall fur das Eingleisen die Straßenlaufräder 62 hydraulisch hochhebbar ausgebildet sind.

Der Anhänger wird von einem LKW gezogen, der die Hochdruckerzeugungseinheit 2, die Reinigungsflüssigkeits-Speichereinrichtung 22 und die Feinfiltrier- oder Dekantiervorrichtung 21 aufgebaut enthält und an dem der Anhänger mit einer beiderseits um lotrechte Achsen schwenkbaren Zugstange verbunden ist, um das Eingleisen zu erleichtern, für das auch der LKW mit absenkbaren Spurkranzrädern versehen ist.

Die beiden Hochdruckstrahlvorrichtungen 9 und die zugeordneten Führungskamine der Reinigungseinheit 1 sind auf einem Führungsgestell 13 aufgebaut, das mit vorderen und einem hinteren Spurkranzrädern 14 und 15 auf den Schienen 7 des Gleises 17 läuft, an dem diese an einer Führung 58 seitlich verstellbar, auf die Spurweite eines Gleises 17 einstellbar und in dieser Lage seitlich gehalten und fixierbar sind.

Die Hochdruckstrahlvorrichtung 9 (angedeutet) und der Führungskamin 11 sind an doppeltwirkenden pneumatischen Zylindern 79, parallel zur Schiene, höhenversetzbar am Führungsgestell 13 gelagert (nicht dargestellt), das am Wagenrahmen 18 gelenkig befestigt ist.

Bei einer für Schienenfahrzeuge 57 vorgesehenen Ausführung ist das Führungsgestell 13 nur mit vorderen Spurkranzrädern 14 an den Schienen 7 des Gleises 17 geführt und mit einer dahinter angeordneten Schwenkachse 16 an der Drehachse des bezogen auf die Fahrtrichtung 10 dahinter liegenden Drehgestells 55 des Schienenfahrzeuges 57 gelagert.

Der Führungskamin 11 leitet das ausgespülte Reinigungsflüssigkeits-Schmutz-Gemisch durch eine nach unten gerichtete Abgabeöffnung 33 in einen Gummiformtrichter 34, der sich auf Stützflächen 36 am Steilfördererrahmen 37 abstützt auf die frei schwenkbaren Becher 23 des Steilförderers 12, während der Führungskamin 11 nach oben eine Abluftöffnung 35 für die mitgerissene Luft besitzt.

Der Steilförderer 12 ist mit den Bechern 23 entlang der seitlichen Außenwände 24,24' und der oberen und der unteren Außenwände 25,25' des Wagenkastens 26 entlang über vier Umlenkungen 29 geführt, die aus Umlenkrädern oder Umlenksegmenten bestehen können.

Im unteren eben gezogenen Teil 27 des Steilförderers 12 werden die Becher 23 unmittelbar auf der unteren Außenwand 25' geführt und mit den aus dem Gummiformtrichter 34 der Führungskamine 11 ablaufenden Reinigungsflüssigkeits-Schmutz-Gemisch befüllt. Überfließende Anteile werden durch Bodenöffnungen (nicht dargestellt) der Außenwand 25' auf die Schienenrillen 8 abgeleitet.

Beim Durchlaufen des oberen eben gezogenen Teils 28 des Steilförderers 12 werden die Becher 23 an einer einlegbaren Steuernase gekippt und von einer Becherführung 31 in dieser Lage bis zur Umkehrung gehalten und dabei entleert.

Die Entleerung geschieht in einen Schütttrichter 32 der ein Fallsieb 39 beaufschlagt, das und unter einem Winkel von 30° bis 70° angeordnet, das mit Festschmutz angereicherte Reinigungsflüssigkeits-Gemisch der Aufgabeseite 42 des Siebes 49 des Schwingfördersiebes 38 zuleitet, während der mit Reinigungsflüssigkeit angereicherte Anteil auf eine darunter befindliche Gummiabdeckung 40 gelangt und von dort in die Siebwanne 41 abläuft.

Das mit Querstäben versehene Sieb 49 mit sehr geringen Stababständen ist leicht nach hinten gegen die Fahrtrichtung 10 ansteigend angeordnet und wird von Unwuchtmotoren angetrieben.

Das verfestigte Schmutzgemisch tritt über eine Staukante 50 am Ende des Siebes 49 in eine Förderrinne 43 über aus der es in eine Schmutzspeichereinheit 4 abgeworfen wird, die bei einem Anhänger für die Straßenfahrt aus einem verfahrbaren Container-Anhänger bestehen kann.

Aus dem Abfluß 44 der Siebwanne 41 läuft der mit Reinigungsflüssigkeit angereicherte Anteil des Gemisches in eine Pumpe 45 eines Reinigungskreislaufes 46, die diesen einem hydraulischen Zentrifugalabscheider 47 zuleitet.

Das an diesem außen abgenommene, mit Feststoffen angereicherte Gemisch wird durch eine Aufgabedüse 48 auf das Sieb 49 des Schwingfördersiebes 38 in einen Bereich nahe der Aufgabeseite 42 zurückgeleitet, während der innen abgenommen mit Reinigungsflüssigkeit angereicherte Anteil des Gemisches über eine Speiseleitung des Reinigungskreislaufes 46 einer Aufbereitungseinrichtung 52 zugeführt wird.

Bei Anwendung eines Anhängers für die Straßenfahrt werden zumindest die Hochdruckerzeugungseinheit 2, die Feinfiltrieroder Dekantiervorrichtung 21 und die Reinigungsflüssigkeits-Speichereinrichtung 22 auf dem Zugfahrzeug aufgebaut.

Die Straßenlaufräder 62 werden bei einem solchen Anhänger mit Hydraulikzylindern hochschwenkbar oder die Reinigungseinheit 1 absenkbar ausgebildet, so daß der Anhänger auf dem Gleis 17 mit den vorderen und hinteren Spurkranzrädern 14 und 15 der beiden Reinigungseinheiten 1 für die beiden Schienenrillen 8 läuft.

An dem Schienenfahrzeug 57 und an dem Anhänger für die Straßenfahrt ist jeweils eine Schlauchhaspel 51 mit Hochdruckschlauch angebracht, mit dem Reinigungsflüssigkeit unter Hockdruck für die Reinigung von Weichen, Spülschlitzen der Schienen 7 und andere besondere Objekte von Hand verwendet wird.

In Fig. 5 und 6 ist eine Reinigungseinheit 1 wiedergegeben, die auf ein Führungsgestell 13 aufgebaut ist. Die Führungskamine 11 mit den Hochdruckstrahlvorrichtungen 9 sind dicht über den Schienen 7 eines Gleises 17 angeordnet und werden mit den vorderen Spurkranzrädern 14 und den hinteren Spurkranzrädern 15 an dem Führungsgestell 13 in Fahrtrichtung 10 bewegt.

Der vom Boden der Schienenrille reflektierenden Flüssigkeits-Schmutzstrahl gelangt durch den Führungskamin 11, tritt durch die nach vorne gerichtete Abgabeöffnung 33, die in die zugeordnete Zuführungsöffnung 63 eines Schneckenrohres 64 eingesetzt ist in dieses, das sich beiderseits vom allseitig geschlossenen Gehäuse 68 eines Steilförderers 12 erstreckt.

Die Zuführungsöffnung 63 des Schneckenrohres 64 ist verbreitert ausgebildet, so daß der Führungskamin 11 an eine veränderte Spurweite des Gleises 17 angepaßbar ist und ist oben und seitlich von einer Abdeckung 72 gegen das Austreten von Sprühnebel abgedeckt.

In dem Schneckenrohr 68 sind Schnecken 65 angeordnet, die mit der unteren Welle 66 eines Steilförderers 12 verbunden, mit diesem gemeinsam angetrieben sind und von denen das Flüssigkeits-Schmutz-Gemisch zur Mitte in den Bereich des Steilförderers gebracht wird.

Der Steilförderer 12 ist als Kettenförder, der mit Bürstenreihen 69 versehen ist, ausgebildet und unter einem Winkel von 55 Winkelgraden ansteigend fördernd angeordnet.

Die Bürstenreihen 69 übernehmen das Flüssigkeits-Schmutz-Gemisch und transportieren es über die untere Wand 70 des Gehäuses 68 streifend in den Ablaufschacht 71 in der Höhe der oberen Welle 67 des Kettenförderers, von dem es auf ein (nicht dargestelltes) nachgeordnetes Schwingfördersieb 38 aufgegeben wird.

In Fig. 7 ist eine fahrbare Flüssig-Reinigungseinrichtung als Schienenfahrzeug 57 wiedergegeben, das selbstfahrend ausgeführt sein kann, mit einem Wagenrahmen 18, der mittig nach oben gekröpft ausgebildet ist, um Freiraum für die darunter angeordnete Reinigungseinheit 1 zu geben.

Die Reinigungseinheit 1 besteht aus dem Führungskamin 11 für die unter Hochdruck aus der an diesem angebrachten, in Fahrtrichtung 10 nach unten geneigt angeordneten Hochdruckstrahlvorrichtung 9 austretenden Reinigungsflüssigkeit, d.h. praktisch Wasser.

Die Reinigungseinheit 1 ist auf einem Führungsgestell 13 befestigt und an diesem für das Überfahren von Weichen und Kreuzungen an doppeltwirkenden pneumatischen oder hydraulischen Zylindern 79 anhebbar aufgehängt.

Das Führungsgestell 13 läuft auf vorderen und hinteren Spurkranzrädern 14 und 15, wobei bei den hinteren Spurkranzrädern 15 eine Schienenkopfwaschdüse 82 und dahinter eine Überschußwasserrückleitung 83 angeordnet ist.

Der Führungskamin 11 jeder Schiene 7 übergibt das Flüssigkeits-Schmutz-Gemisch in ein davor liegendes Schneckenrohr 64, in dem eine Schnecke angetrieben umläuft und das Flüssigkeits-Schmutz-Gemisch in die Mitte, in den Bereich der Bürstenreihen, des als Kettenförderer ausgebildeten Steilförderers 12 bringen, von wo die Bürstenreihen das Flüssigkeits-Schmutz-Gemisch über die untere Wand des allseitig geschlossenen Gehäuses des Steilförderers 12 bis zu dessen nach unten geneigten, mit einer Gummiabdeckung 40 versehenen Ablaufschacht hochfördern, von dem das Flüssigkeits-Schmutz-Gemisch an der Aufgabeseite 42 eines Schwingfördersiebes 38 auf das Sieb 49 gelangt das leicht ansteigend ausgerichtet mit einer Staukante 50 endet, über die der Feststoffanteil in einen Beschickungstrichter 75 einer Schrägaustragsvorrichtung 76 fällt.

Die Schrägaustragsvorrichtung 76 ist als Rohrförderer mit frei drehbarer, von unten her angetriebenen Wendel ausgebildet und wirft dem Festschmutz in einen Schmutzspeicherbehälter 77 der Schmutzspeichereinheit 4, wobei zur gleichmäßigeren Verteilung ein Verteilerrad 87 unmittelbar unterhalb der Abwurfstelle vorgesehen ist.

Zum Überführen des Schmutzspeicherbehälters 77 in die längsausgerichtete Arbeitslage und in die 90 Winkelgrade dazu verdrehte Ab- und Aufladelage ist dieser auf dem Schienenfahrzeug 57 auf einem Drehkranz 78 abgestellbar und wird im Betrieb gesichert. Für die Bestimmung des Gewichts beim Aufsetzen des leeren und beim Abnehmen des vollen Schmutzspeicherbehälters 77 sind Wiegezellen 86 angebracht.

Im Bereich des nach oben gekröpften Wagenrahmens 18 ist auf diesem eine Trenneinheit 3 mit einer Aufbereitungseinrichtung 52 angebracht, die aus einem hydraulischen zentrifugalabscheider 47, einem Plattensedimenter 74 und aus einer Dekantiervorrichtung 21, als Dekantierzentrifuge ausgebildet, besteht.

Aus dem Abfluß 44 der Siebwanne 41 des Schwingfördersiebes 38 wird die vorgereinigte Flüssigkeit von der Pumpe 45 dem Reinigungskreislauf 46 aufgegeben und gelangt in einen Zentrifugalabscheider 47, wobei vorher in einer Dosierstation 81 Flockungsmittel zugesetzt wurde.

Der mit Festschmutz angereicherte Teil der Flüssigkeit wird von der Aufgabedüse 48 im Endbereich des Siebes 49 des Schwingfördersiebes 38 aufgespült.

Der festschmutzarme Teil der Flüssigkeit gelangt über eine Ablaufleitung 89 in einen Plattensedimenter 74, der mit einem Schrägplatteneinsatz ausgestattet ist, aus dem das Sediment durch ein Ventil intermitierend in den Endbereich des Schwingfördersiebes 38 abgelassen wird.

Die geklärte Flüssigkeit wird über eine Speiseleitung 53 der Dekantierzentrifuge der Dekantiervorrichtung 21 zugeführt, aus der die gereinigte Flüssigkeit über eine Rücklaufleitung 88 in die Reinigungsflüssigkeits-Speichereinrichtung 22 der Hochdruckerzeugungseinheit 2 zugeleitet wird, die hintereinander unmittelbar hinter einer Fahr- und Steuerkabine 73 des Schienenfahrzeuges angebracht sind, so daß die Hochdruckpumpe 19 mit der Antriebseinheit von dieser abgewandt angeordnet ist.

Der abgesetzte Festschmutz aus dem Abscheidevorgang wird intermitierend auf das Ende des Schwingfördersiebes 38 im Bereich der Staukante abgegeben und gelangt von dort in den Beschickungstrichter 75 der Schrägaustragsvorrichtung 76.

Zwischen den Rädern des hinteren Drehgestells 56 ist ein Schleifkörper 84 anstelle einer Schienenbremse angebracht um im gleichen Arbeitsvorgang auch den Schienenkopf beschleifen zu können, währen das vordere Drehgestell 55 eine Schienenbremse trägt. Zum Schutz gegen Regen ist der Wagenteil mit der Schmutzspeichereinheit 4 mit einem Schiebedach 85 abdeckbar, das beim Ladevorgang weggeschoben wird.

### Bezugszeichenliste

- 1: Reinigungseinheit
- 2: Hochdruckerzeugungseinheit
- 3: Trenneinheit
- 4: Schmutzspeichereinheit
- 5: Schmutzentlade- oder Schmutzüberladeeinrichtung
- 6 7: Schiene
- 8: Schienenrille
- 9: Hochdruckstrahlvorrichtung
- 10: Fahrtrichtung
- 11: Führungskamin der Reinigungseinheit 1
- 12: Steilförderer der Reinigungseinheit 1
- 13: Führungsgestell der Reinigungseinheit 1
- 14: vorderes Spurkranzrad des Führungsgestells 13
- 15: hinteres Spurkranzrad des Führungsgestells 13
- 16: Schwenkachse des Führungsgestells 13
- 17: Gleis
- 18: Wagenrahmen der verfahrbaren Flüssig-Reinigungs-anordnung
- 19: Hochdruckpumpe der Reinigungseinheit 1
- 20 21: Feinfiltrier- oder Dekantiervorrichtung der Hochdruckerzeugungseinheit 2
- 22: Reinigungsflüssigkeits-Speicheinrichtung
- 23: Becher
- 24,24': seitliche Außenwand
- 25,25': obere und untere Außenwand
- 26: Wagenkasten
- 27: unterer ebener Teil des Steilförderers 12
- 28: oberer ebener Teil des Steilförderers 12
- 29: Umlenkung des Steilförderers 12
- 30: Steuernase für die Becher 25
- 31: Becherführung
- 32: Schütttrichter
- 33: Abgabeöffnung des Führungskamins 11
- 34: Gummiformtrichter der Abgabeöffnung 30
- 35: Abluftöffnung des Führungskamins 11
- 36: Stützblech des Steilfördererrahmens 37
- 37: Steilfördererrahmen
- 38: Schwingfördersieb der Trenneinrichtung 3
- 39: Fallsieb des Schwingfördersiebes 38
- 40: Gummiabdeckung
- 41: Siebwanne des Schwingfördersiebes 38
- 42: Aufgabeseite des Schwingfördersiebes 38
- 43: Förderrinne des Schwingfördersiebes 38
- 44: Abfluß der Siebwanne 41
- 45: Pumpe des Reinigungskreislaufes
- 46: Reinigungskreislauf für die Reinigungsflüssigkeit
- 47: hydraulischer Zentrifugalabscheider
- 48: Aufgabedüse des Zentrifugalabscheiders 47
- 49: Sieb des Schwingfördersiebes 38
- 50: Staukante des Siebes 49
- 51: Schlauchhaspel mit Hochdruckschlauch
- 52: Aufbereitungseinrichtung für verschmutzte Reinigungsflüssigkeit der Trenneinrichtung 3
- 53: Speiseleitung der Aufbereitungseinrichtung 52
- 54: Vorfiltrier- oder Vordekantiervorrichtung der Trenneinrichtung 3
- 55: vorderes Drehgestell des Schienenfahrzeuges 57
- 56: hinteres Drehgestell des Schienenfahrzeuges 57
- 57: Schienenfahrzeug
- 58: Führung für die Hochdruckstrahlvorrichtungen 9 und die Führungskamine 11 am Führungsgestell 13
- 59: Gelenkstelle zwischen den Wagenteilen 60,60',60''
- 60,60',60'': Wagenteil des Schienenfahrzeuges 57
- 61: Querförderband der Schmutzentlade- oder Schmutzüberladeeinrichtung 5
- 62: Straßenlaufrad des Anhängers für Straßenfahrt
- 63: zugeordnete Zuführungsöffnung des Schneckenrohres 64
- 64: Schneckenrohr des Steilförderers 12
- 65: Schnecke dem Steilförderer 12 beigeordnet
- 66: untere Welle des Steilförderers 12
- 67: obere Welle des Steilförderers 12
- 68: geschlossenes Gehäuse des Steilförderers 12
- 69: Bürstenreihe des Steilförderers 12
- 70: untere Wand des Steilförderers 12
- 71: Ablaufschacht des Steilförderers 12
- 72: Abdeckung der Zuführungsöffnung 63
- 73: Fahr- und Steuerkabine
- 74: Plattensedimenter der Trenneinheit 3
- 75: Beschickungstrichter
- 76: Schrägaustragsvorrichtung des Schwingfördersiebes 38
- 77: Schmutzspeicherbehälter der Schmutzspeichereinheit 4
- 78: Drehkranz der Schmutzspeichereinheit 4
- 79: pneumatischer oder hydraulischer Zylinder des Führungsgestells 13
- 80: Aufhängung von Hochdruckstrahlvorrichtung und Führungskamin 11
- 81: Dosierstation
- 82: Schienenkopfwaschdüse
- 83: Überschußwasserrückleitung
- 84: Schleifkörper des Drehgestells 55 oder 56
- 85: Schiebedach
- 86: Wiegezelle für den Schmutzspeicherbehälter 77
- 87: Verteilerrad der Schrägaustragsvorrichtung 76
- 88: Reinigungsflüssigkeits-Rücklaufleitung der Dekantiervorrichtung 21
- 89: Ablaufleitung des Zentrifugalabscheiders 47

## Patentansprüche

1. Fahrbare Flüssig-Reinigungseinrichtung für Schienenrillen, insbesondere von Straßenbahn- und Eisenbahngleisen, welche an einem wagenrahmen (18) angebracht ist, mit einer Reinigungseinheit (1) mit Reinigungsflüssigkeit, insbesondere wasser, der eine Druckerzeugungseinrichtung (2) für die Reinigungsflüssigkeit vorgeschaltet ist und einer nachgeordneten Trenneinheit (3) für das Reinigungflüssigkeits-Rillenschmutz-Gemish, der eine, insbesondere getragene oder verfahrbare, mitführbare Schmutzspeichereinheit und insbesondere eine Schmutzentlade- oder Schmutzüberladeeinrichtung für den abgetrennten Rillenschmutz und insbesondere eine Entleerungsvorrichtung für die verbrauchte Reinigungsflüssigkeit nachgeschaltet ist, **dadurch gekennzeichnet, daβ** wobei die Reinigungseinheit (1), aus einer Hochdruckstralvorrichtung (9), für den unter Hochdruck stehenden auf die Schienenrille (8) in Fahrtrichtung (10) gerichteten Strahl von Reinigungsflüssigkeit und einem Führungskamin (11), für das gebildete Reinigungsflüssigkeits-Rillenschmutz-Gemisch, für jede der beiden Schienenrillen (8) besteht, die Reinigungseinheit (1) einem zusammenarbeitenden und verbundenen Steilförderer (12), gemeinsam auf einem Führungsgestell (13) gelagert ist, das mit zwei vorderen und zwei hinteren Spurkranzrädern (14,15) auf dem Gleis (17) läuft und an dem Wagenrahmen (18), insbesondere parallel zu den Schienen (7) höhenversetzbar geführt ist, auf dem zumindest die nachgeordnete Trenneinheit (3) für das Reinigungsflüssigkeits-Rillenschmutz-Gemisch und die vorgeordnete Druckerzeugungseinrichtung (2), wenigstens mit einer Feinfiltrier- oder-Dekantiervorrichtung (21) und einer Reinigungsflüssigkeits-Speichereinrichtung (22), aufgebaut sind.

2. Fahrbare Flüssig-Reinigungseinrichtung nach Anspruch 1, **dadurch gekennzeichnet, daß** auf dem Wagenrahmen (19) zusätzlich zu dem daran, insbesondere am vorderen Drehgestell (55), angehängten Führungsteil (13) wenigstens ein Teil, der aus mehreren Teilen bestehenden Trenneinheit (3), aufgebaut ist.

3. Fahrbare Flüssig-Reinigungseinrichtung nach Anspruch 1 oder 2, **dadurch gekennzeichnet, daß** der Wagenrahmen (18), vorzugsweise mittig, nach oben gekröpft, den Freiraum für das an diesem höhenversetzbar geführte Führungsgestell (13) mit der Reinigungseinheit (1) bildet.

4. Fahrbare Flüssig-Reinigungseinrichtung nach einem der Ansprüche 1 bis 3, **dadurch gekennzeichnet, daß** der Wagenrahmen (18), vorzugsweise einstückig ausgebildet, den tragenden Teil eines, auf einem vorderen Drehgestell (55) und einem hinteren Drehgestell (56) laufenden, vorzugsweise selbstfahrenden Fahrzeuges, insbesonders Schienenfahrzeuges (57) bildet, auf dem die gesamte Trenneinheit (3) und die Schmutzspeichereinheit (4) aufgebaut ist und an dessen Wagenrahmen (18) das Führungsgestell (13) mit der Reinigungseinheit (1) gezogen geführt ist.

5. Fahrbare Flüssig-Reinigungseinrichtung nach Anspruch 4, **dadurch gekennzeichnet, daß** zwischen den Rädern des vorderen Drehgestelles (55) oder des hinteren Drehgestelles (56) ein Schleifkörper (84) anstelle einer Schienenbremse absenkbar angebracht ist.

6. Fahrbare Flüssig-Reinigungseinrichtung nach Anspruch 1, **dadurch gekennzeichnet, daß** das Führungsgestell (13), zumindest mit der Hochdruckstrahlvorrichtung (9) und dem Führungskamin (11) und einer Fördereinrichtung der Trenneinheit (3) versehen, an dem Wagenrahmen (18) vorne oder hinten angehängt gefahren wird.

7. Fahrbare Flüssig-Reinigungseinrichtung nach Anspruch 1, **dadurch gekennzeichnet, daß** das Führungsgestell (13) mit der Reinigungseinheit (1) versehen an dem Wagenrahmen (18) geführt, als gesonderter Wagen ausgebildet ist, der die Trenneinheit (3) trägt und in Fahrtrichtung (10) vor einem Wagen mit wenigstens einer Schmutzspeichereinheit (4) und mit der Hochdruckerzeugungseinheit (2), sowie mit der Reinigungsflüssigkeits-Speichereinrichtung (22) angeordnet ist und/oder hinter einem Wagen, vorzugsweise mit einer Fahr- und Steuerkabine (73), für die Bedienung der Flüssig-Reinigungseinrichtung, läuft.

8. Fahrbare Flüssig-Reinigungseinrichtung nach Anspruch 1, **dadurch gekennzeichnet, daß** der Steilförderer (12) das Rillenschmutz-Reinigungsflüssigkeits-Gemisch auf ein Schwingfördersieb (38) der Trenneinheit (3) übergibt, das vorzugsweise der Höhe nach oberhalb und insbesondere über der Reinigungseinheit (1), angeordnet ist.

9. Fahrbare Flüssig-Reinigungseinrichtung nach Anspruch 1 oder 8, **dadurch gekennzeichnet, daß** der Steilförderer (12) von einem Becherförderer mit pendelnd aufgehängten Bechern (23) gebildet ist, der an den seitlichen Außenwänden (24,24'), sowie der oberen und der unteren Außenwand (25,25') des Wagenkastens (26), im wesentlichen in einer Normalebene zu dessen Längserstreckung, über Umlenkungen (29), vorzugsweise Umlenkräder laufend, entlanggeführt ist und über einem unteren, eben gezogenen Teil (27) aus den darüber angeordneten Abgabeöffnungen (33) der Führungskamine (11) mit Reinigungsflüssigkeits-Rillenschmutz-Gemisch beaufschlagt wird, das in einem oberen eben gezogenen Teil (28) durch Kippen der Becher (23) an einer einlegbaren Steuernase (30), die anschliessend gekippt in einer Becherführung (31) über einem Schütttrichter (32) geführt gehalten sind auf ein, insbesonders mit wenigstens einem Unwuchtmotor angetriebenes, Schwingfördersieb (38) der Trenneinheit (3) entleert wird.

10. Fahrbare Flüssig-Reinigungseinrichtung nach Anspruch 9, **dadurch gekennzeichnet, daß** die Becher (23) in dem unteren eben gezogenen Teil (27) dicht über die untere ebene Außenwand (25') gezogen werden, die zumindest über die Breite der Becher (23) mit, vorzugsweise spaltenförmigen, Abwurföffnungen im Bereich über den Schienenrillen (8) versehen ist, die insbesonders mit Reinigungsflüssigkeit spülbar eingerichtet sind.

11. Fahrbare Flüssig-Reinigungseinrichtung, nach einem der Ansprüche 1 bis 10, **dadurch gekennzeichnet, daß** die Führungskamine (11) nach unten mit Abgabeöffnungen (33) versehen sind von denen Gummiformtrichter (34) bis unmittelbar an die Oberkanten der Becher (23) des Steilförderers (12) herangeführt und von Stützblechen (36) des Steilfördererrahmens (37) gehalten sind und nach oben, im unmittelbaren Bereich des Steilförderers (12), Abluftöffnungen (35) angebracht sind.

12. Fahrbare Flüssig-Reinigungseinrichtung nach Anspruch 1 oder 2, **dadurch gekennzeichnet, daß** die Führungskamine (11)der Reinigungseinrichtung (1) im wesentlichen nach vorne, in Fahrtrichtung (10) gerichtet in zugeordneten Zuführungsöffnungen (63) eines Schneckenrohres (64), das an dem geschlossenen Gehäuse (68) des Steilförderers (12) beiderseits anschließt, gegen diese Zuführungsöffnungen (63) vorzugsweise abgedichtet sind, wobei in den Schneckenrohren (64) beiderseits dem Steilförderer (12) beigeordnete Schnecken (65), vorzugsweise mit diesem gemeinsam angetrieben, laufen und das Reinigungs-flüssigkeits-Schmutz-Gemisch in den Bereich des zwischen diesen angeordneten Steilförderer (12) befördern und insbesonders mit der unteren Welle (66) des Steilförderers (12) fluchtend und/oder auf deren Verlängerungen befestigt, angeordnet sind.

13. Fahrbare Flüssig-Reinigungseinrichtung nach Anspruch 12, **dadurch gekennzeichnet, daß** die Schnecken (65) mit einer Welle verbunden sind, die mehrere Bürstenreihen (69) trägt, die das Reinigungsflüssigkeits-Schmutz-Gemisch unmittelbar auf das Schwingfödersieb (38) abgeben.

14. Fahrbare Flüssig-Reinigungseinrichtung nach Anspruch 12, **dadurch gekennzeichnet, daß** die der Abgabeöffnung (33) eines Führungskamins (11) zugeordnete Zuführungsöffnung (63) des Schneckenrohres (64) eine Breite aufweist, mit der die seitliche Verstellung des Führungskamins (11), für die Anpassung an vorgesehene unterschiedliche Spurweiten, möglich ist, die mit einer Abdeckung (72), vorzugsweise mit einem Abdeckkasten, von oben her abgedeckt ist.

15. Fahrbare Flüssig-Reinigungseinrichtung nach Anspruch 1, 2 oder 12, **dadurch gekennzeichnet, daß** der Steilförderer (12) als schräg mit 30 bis 75, vorzugsweise 55 Winkelgraden, insbesonders in Fahrtrichtung (10) geneigt, ausgerichteter Kettenförderer ausgebildet ist, der in dem geschlossenen Gehäuse (68) mit mehreren beabstandeten Bürstenreihen (69) umläuft, die das Reinigungsflüssigkeits-Schmutz-Gemisch über die untere Wand (70) des Gehäuses (68) streifend in einen abwärts geneigten Ablaufschacht befördern und über eine obere Welle (67) des Steilförderers (12) wieder nach unten laufend angeordnet sind.

16. Fahrbare Flüssig-Reinigungseinrichtung nach Anspruch 15, **dadurch gekennzeichnet, daß** der Ablaufschacht (71) mit einem bis an das Sieb (49) des Schwingfördersiebes (38) heranreichenden Gummiformtrichter (34) versehen ist.

17. Fahrbare Flüssig-Reinigungseinrichtung nach Anspruch 1 oder 8 bis 11, **dadurch gekennzeichnet, daß** das Schwingfördersieb (38) der Trenneinrichtung (3) mit einem vorgeordneten, unter 30 bis 70 Winkelgraden ausgerichteten Fallsieb (39) verbunden ist, auf das der Hochförderer (12) das Reinigungsflüssigkeits-Schmutz-Gemisch abgibt, dessen Flüssigkeitsablaufseite im Abstand mit einer unteren Gummiabdeckung (40) versehen ist, die vom Steilfördererrahmen (37) bis an den Rand der Siebwanne(41) an der Aufgabeseite (42) des Schwingfördersiebes (38) reicht und schwach geneigt ansteigend in einer Förderrinne (43), für den Abwurf des verfestigten Rillenschmutzanteils, endet, vor der am Ende des Siebes (49), vorzugsweise eine Staukante (50) quer zur Förderrichtung und parallel zu dessen Siebstäben angebracht ist.

18. Fahrbare Flüssig-Reinigungseinrichtung nach Anspruch 1 bis 17, **dadurch gekennzeichnet, daß** das Schwingfördersieb (38) der Trenneinrichtung (3) schwach geneigt ansteigend in einer Förderrinne (43) für den Abwurf des verfestigten Rillenschmutzanteils endet, vor der am Ende des Siebes (49), vorzugsweise eine Staukante (50) quer zur Förderrichtung und gegebenenfalls parallel zu dessen Siebstäben angebracht ist.

19. Fahrbare Flüssig-Reinigungseinrichtung nach Anspruch 18, **dadurch gekennzeichnet, daß** das Schwingfördersieb (38) eine nach unten geneigte Förderrinne (43) aufweist, die in den Beschickungstrichter (75) für eine Schrägaustragsvorrichtung (76) übergeht, die insbesonders als am unteren Ende angetriebener Rohrförderer mit frei rotierender Wendel ausgebildet ist, die den Festschmutzaustrag des Schwingfördersiebes (38) in einen oben offenen Speicherbehälter (77) der Schmutzspeichereinheit (4) abwirft.

20. Fahrbare Flüssig-Reinigungseinrichtung nach Anspruch 18, **dadurch gekennzeichnet, daß** der Speicherbehälter (77) der Schmutzspeichereinheit (4) auf einem Drehkranz (78) abnehmbar aufgesetzt ist, die auf einem Wagenrahmen (18) angebracht ist und/oder auf einem Luftkissendrehtisch anhebbar und wenigstens bis 90 Winkelgrade zu der längsausgerichteten Arbeitsstellung verdrehbar gelagert ist.

21. Fahrbare Flüssig-Reinigungseinrichtung nach Anspruch 1 bis 17, **dadurch gekennzeichnet, daß** der Abfluß (44) der Siebwanne (41) mit einer Pumpe (45) eines Reinigungskreislaufes (46) verbunden ist, von dem das Reinigungs-flüssigkeits-Schmutz-Gemisch wenigstens einer nachgeordneten Aufbereitungseinrichtung (52) zugeführt wird.

22. Fahrbare Flüssig-Reinigungseinrichtung nach Anspruch 21, **dadurch gekennzeichnet, daß** der Reinigungskreislauf (46) das Reinigungs-flüssigkeits-Schmutz-Gemisch wenigstens einem, über dem Schwingfördersieb (38) angeordneten, hydraulischen Zentrifugalabscheider (47) zuleitet, dessen außen abgeführter Reinigungsflüssigkeits-Grobschmutzanteil eine, vorzugsweise schräg nach unten gegen die Förderrichtung des Schwingfördersiebes (38) gerichtet endende Aufgabedüse (48), vorzugsweise an der Abgabeseite des Schwingfördersiebes (38), auf dessen Sieb (49) aufspült.

23. Fahrbare Flüssig-Reinigungseinrichtung nach Anspruch 22, **dadurch gekennzeichnet, daß** im Reinigungskreislauf (46) vor dem hydraulischen Zentrifugalabscheider (47) eine Dosierstation (81) für den Zusatz von Fällungs- und/oder Flockungshilfsmittel vorgesehen ist.

24. Fahrbare Flüssig-Reinigungseinrichtung nach Anspruch 22, **dadurch gekennzeichnet, daß** der aus dem hydraulischen Zentrifugalabscheider (47) innen abgeleitete Reinigungsflüssigkeits-Feinschmutzanteil entweder einer Speichereinrichtung für die verschmutzte Reinigungsflüssigkeit oder einer Aufbereitungseinrichtung (52) der Trenneinheit (3) zugeführt wird, die vorzugsweise aus einer Flockungsund/oder Fällungsvorrichtung, die insbesondere als Rohrflockungsvorrichtung mit einer Speiseleitung (53) für Zusatzstoffe ausgebildet ist und aus einer anschließenden Vorfiltrier- oder Vordekantiervorrichtung (54) besteht, die, vorzugsweise als Lammellenseparator oder Plattensedimenter (74) mit schrägen Wellenlamellenelementen oder als Zentrifugalseparator ausgebildet ist, aus der der schmutzangereicherte Reinigungsflüssigkeitsanteil der Aufgabeseite (42) des Schwingfördersiebes (38) und der abgereicherte Reinigungsflüssigkeitsanteil zu einem Zwischentank führt, vorzugsweise mit einem Abscheidelamelleneinsatz und mit einer Sedimentrückführung in den Steilförderer (12) und einer unmittelbar anschließenden Feinfiltrier- oder Dekantiervorrichtung (21) der Hochdruckerzeugungseinheit (2), der der Reinigungsflüssigkeitsanteil dann zugeleitet wird.

25. Fahrbare Flüssig-Reinigungseinrichtung nach einem der Ansprüche, 1 bis 9 und 17, **dadurch gekennzeichnet, daß** die Aufbereitungseinrichtung (52) der Trenneinheit (3), die mit dem aus aus dem hydraulischen Zentrifugalabscheider (47) innen abgeleitete Reinigungsflüssigkeits-Feinschmutzanteil von der an den Zentrifugalabscheider (47) angeschlossenen Speiseleitung (53) beschickt wird und wenigstens aus einer Dekantier- oder Feinfiltriervorrichtung (21), insbesonders aus einer Dekantierzentrifuge besteht, deren gereinigter Reinigungsflüssigkeitsanteil der Reinigungsflüssigkeits-Speichereinrichtung (22) der Hochdruckdruckerzeugungseinheit (2) zugeleitet wird und deren mit Festschmutz angereichertes Sediment dem Schwingfördersieb (38), vorzugsweise unmittelbar im Endbereich zugeführt wird.

26. Fahrbare Flüssig-Reinigungseinrichtung nach Anspruch 25, **dadurch gekennzeichnet, daß** in der Speiseleitung (53) vor der Dekantierzentrifuge der Dekantier- oder Feinfiltriervorrichtung (21), ein Plattensedimenter (74), mit schräg abwärts geneigten Platten, angeordnet ist, dessen Sediment-Schmutzanteil auf das Schwingfördersieb (38), vorzugsweise in dessen Endbereich, abgegeben wird.

27. Fahrbare Flüssig-Reinigungseinrichtung nach einem der Ansprüche 1 bis 26, **dadurch gekennzeichnet, daß** die Reinigungseinheit (1) mit den beiden Hochdruckstrahlvorrichtungen (9) und den zugeordneten Führungskaminen (11) an dem Führungsgestell (13) in Führungen (58) quer zur Fahrtrichtung (10) auf die jeweilige Spurweite einstellbar und fixierbar ausgebildet ist, wobei die Führungskamine (11) durch Öffnungen des Steilfördererrahmens (37) hindurch ragen, die neben diesen mit Gummilappen oder dergleichen oder jeweils mit einem Abdeckkasten als Abdeckung (72) versehen sind.

28. Fahrbare Flüssig-Reinigungseinrichtung nach einem der Ansprüche 1 bis 27, **dadurch gekennzeichnet, daß** die Reinigungseinheit (1) an dem Führungsgestell (13) mit zwei vorderen und zwei hinteren doppeltwirkenden hydaulischen oder pneumatischen Zylindern (79), insbesondere eine Parallelogrammaufhängung bildend, in der Lage über den Schienen (7) gehalten und parallel in einen Abstand nach oben zu diesen versetzbar eingerichtet ist

29. Fahrbare Flüssig-Reinigungseinrichtung nach Anspruch 1, **dadurch gekennzeichnet, daß** der Reinigungseinheit (1) auf dieser oder auf einem hinteren Spurkranzlaufrad (15) des Führungsgestells (13) angebracht, eine Schienenkopfwaschdüse (82) und im Abstand dahinter eine Überschußwasserrückführleitung (83) vorgesehen ist.

30. Fahrbare Flüssig-Reinigungseinrichtung nach einem der Ansprüche 1 bis 29, **dadurch gekennzeichnet, daß** die Reinigungseinheit (1) bei einem Aufbau auf einem mehrachsigen, vorzugsweise vier- bis achtachsigen, Straßenbahn- oder Eisenbahnwagen, insbesonders einem Triebwagen, vor einem Drehgestell (55) des Schienenfahrzeuges (57) angeordnet ist, wobei deren Steilförderer (12) an einer, insbesondere für Trittstufenkästen vorgesehenen, Taillierung des Wagenrahmens (18) liegt.

31. Fahrbare Flüssig-Reinigungseinrichtung nach Anspruch 30, **dadurch gekennzeichnet, daß** das Führungsgestell (13) der Reinigungseinheit (1) mit einer lotrechten Schwenkachse (16) um die Drehachse des hinter den Reinigungseinheiten (1) angeordneten Drehgestells (55) des Schienenfahrzeuges (57) schwenkbar angehängt eingerichtet ist.

32. Fahrbare Flüssig-Reinigungseinrichtung nach einem der Ansprüche 1 bis 31, **dadurch gekennzeichnet, daß** die Reinigungsflüssigkeits-Speichereinrichtung (22) in Form von Wandtanks an den seitlichen Außenwänden (24,24') in Fahrtrichtung (10) hinter der Reinigungseinheit (1) angebracht ist und die Schmutzspeichereinheit (4) dazwischen, in Form von einschiebbaren Containern oder insbesondere von mehreren Kratzboden-, Schnecken- oder Rohrförderern vorgesehen ist, die nach hinten steigend geneigt angeordnet sind und an den Gelenkstellen (59) zwischen den Wagenteilen (60,60',60'') des Schienenfahrzeuges (57) von einem Fördererteil auf den nächsten übergeben, wobei der letzte Fördererteil über die Schmutzentlade- oder Schmutzüberladeeinrichtung (5), vorzugsweise in Form eines ausschwenkbaren Querförderbandes (61), seitlich entladen wird.

33. Fahrbare Flüssig-Reinigungseinrichtung nach einem der Ansprüche 1 bis 29, **dadurch gekennzeichnet, daß** bei deren Aufbau auf einen Anhänger für die Straßenfahrt zumindest die Druckerzeugungseinrichtung (2), die Feinfiltrieroder Dekantiervorrichtung (21) und zumindest ein Teil der Reinigungsflüssigkeits-Speichervorrichtung (22) auf einem Zugfahrzeug, ebenfalls für die Straßenfahrt, aufgebaut sind und der Anhänger mit einer an dessen Wagenrahmen (18) und am Zugfahrseug mit vertikalen Schwenkachsen gekuppelten Zugstange verbunden ist, wobei das Zugfahrzeug mit vorderen und hinteren hydraulisch absenkbaren Spurkranzrädern fur das Eingleisen versehen ist.

34. Fahrbare Flüssig-Reinigungseinrichtung nach Anspruch 33, **dadurch gekennzeichnet, daß** der Anhänger mit Straßenlaufrädern (62) versehen ist, die mit Hydraulikzylindern hochziehbar sind.

35. Fahrbare Flüssig-Reinigungseinrichtung nach einem der vorhergehenden Ansprüche 1 bis 33, **dadurch gekennzeichnet, daß** die Reinigungseinheit (1), insbesonders zusammen mit dem Führungsgestell (13) und vorzugsweise mit der Trenneinheit (3) auf dem Fahrzeug, insbesonders Schienenfahrzeug (57) und gegebenenfalls mit der Hochdruckerzeugungseinheit (2), vorzugsweise mit der Reinigungsflüssigkeits-Speichereinrichtung (22) zusätzlich zur Schmutzspeichereinheit (4) als festlegbare und lösbare Moduleinheiten ausgebildet sind und/oder diese Moduleinheiten in Teilmodule teilbar und wieder verbindbar ausgebildet sind.

## Claims

1. Driven liquid-cleaning device for rail track grooves, especially of tramway and railway lines which is installed on a waggon frame (18) and comprises a cleaning unit (1) provided with a cleansing-liquid, especially water, to which is placed in front a pressurising device (2) for said cleansing-liquid and with a separation unit (3) for the mixture of cleansing-liquid and mud out of the rail-grooves (8) placed subordinated and to which a pressurizing device (2) is placed before and after that with a separation unit (3) to which especially a carried or driven mud-storage unit (4) beeing carried along by the driven liquid-cleaning device and especially a mud unloading- or mud overloading gear (5) and a unloading device for the spent cleansing-liquid is arranged afterward, **characterized in that** wheras the a cleaning unit (1) consists of a highpressure stream device (9) by which the highpressure stream of cleansing liquid is directed into the railtrack groove (8) in driving direction (10) and a guiding chimney (11) recepting the produced mixture of cleansing-liquid and mud out of the railtrack groove (8) each for the both railtrack grooves (8) of a line (17), said cleaning unit (1) beeing supported adjusted on a guiding part (13) combined with a steep conveyor (12), said guiding part (13) is running on the Line (17) with two flange wheels (14) in front and two flange wheels (15) behind and beeing guided at the waggon frame(18) displaceable to the height direction, especially in parallel to the rails of the line (17), on said waggon frame (18) beeing assembled at least the subordinated separation-unit (3) for the mixture of cleansing-liquid and mud out of the railtrack groove and the pressurizing device (2) placed in front together with a fine filter device or decanting device (21) and a storage device (22) for the cleansing-liquid.

2. Driven liqid-cleaning device according to claim 1, **characterized in that** on the waggon frame (18) supplement-arily especially to the front swivel rack (55) appended guiding part (13) at least one part of the separation unit (3) composed of several parts is piled.

3. Driven liqid-cleaning device according to claim 1 or 2, **characterized in that** the waggon frame (18) is set-off positionoed to the top preferably in the middle part of the frame and giving room to the guiding rack (13) displaceable lead to the height together with the cleaning unit (1).

4. Driven liqid-cleaning device according to claim 1 to 3, **characterized in that** the waggon frame (18) beeing made in one piece presenting the supporting part of a preferably self propelled waggon, running with a front swivel rack (55) and a rear swivel rack (56), on said waggon beeing attached the whole separation unit (3) and the mud storage unit (4) and the pulled lead guiding rack (13) together with the cleaning unit (1).

5. Driven liqid-cleaning device according to claim 4, **characterized in that** a grinding corpse (84) instead of a railbrake is joined sinkable to the rail (7) between the wheels of the front swivel rack (55) and of the rear swivel rack (56).

6. Driven liqid-cleaning device according to claim 4, **characterized in that** the guiding rack (13) is driven pulled and coupled affixes to the waggon frame (18) in front or rear at least arranged with the highpressure stream device (9) and with the guiding chimney (11) and with a conveying device of the separation unit (3).

7. Driven liqid-cleaning device according to claim 1, **characterized in that** the guiding rack (13) beeing arranged to the cleaning unit (1) is guided at the waggon frame (18)and provided as a discret waggon supporting the separation unit (1) and beeing arranged in the driving direction (10) in front of a waggon equipped with at least one mud storage unit (4) and a high pressurizing device (2) as well as with the storage device (22) for the cleansing-liquid and/or is furnished preferably with a driving and controlling cabine (73) for the handling of the liquid cleansing device running at the rear of a waggon.

8. Driven liqid-cleaning device according to claim 1, **characterized in that** the steep conveyor (12) loads over the mixture of cleansing-liquid and mud onto a swinging conveyor sieve (38) of the separation unit (3) which is positioned preferably in the height direction above the cleaning unit (1).

9. Driven liqid-cleaning device according to claim 1, **characterized in that** the steep conveyor (12) consists of a bucket conveyor with oscillating suspended buckets (23), said bucket conveyor beeing directed along the lateral outside walls (24,24') the upper and the bottom outside walls (25, 25') of the waggon case (26) essentially in a perpendicular plain to its longitudinal extension over turnarounds (29) preferably running over turnaround wheels and said steep conveyor (12) beeing loaded with the mixture of cleansing-liquid and mud onto its bottom flat pulled part (27) by unloading openings (33) of the guiding chimney (11) positioned just above said flat part (27) and said steep conveyor (12) beeing unloaded by tilting of the buckets (23) of a upper flat pulled part (28) of the steep conveyor (12) by means of a insertable controll cam (30) and beeing directed to the tilted position in a bucket guidance (31) above a chute (32) which is unloaded onto the swinging conveyor sieve (38) of the separations unit (3) which is driven by at least one weightloaded swinging-motor.

10. Driven liqid-cleaning device according to claim 9, **characterized in that** the buckets (23) of the lower flat pulled part (27) are directed in a minute distance to the bottom outside wall (25') which is fitted with preferably slotformed openings at least extended over the broadside of the buckets (23) and especially disposed of a rinsing device.

11. Driven liqid-cleaning device according to claim 1 to 10, **characterized in that** the guiding chimneys (11) are disposed of unloading openings (33) directed downward adjoined thereto formed hoppers (34) made of rubber are placed reaching immediately to the upper edges of the buckets (23) of the steep conveyor (12) and beeing sustained by means of supporting metal sheets (36) of the frame (37) of the steep conveyor (12) and are provided with openings (35) for spent air, beeing directed to the top and arranged in the immediate area of the steep conveyor (12).

12. Driven liqid-cleaning device according to claim 1, **characterized in that** the guiding chimneys (11) of the cleaning unit (1) are directed essentially to the front in driving direction (10) and ending in adjoined openings (63) of a worm conveyor pipe (64) which is attached to the closed box (68) of the steep conveyor (12) at both sides and beeing preferably sealed to these loading openings (63) and in said worm conveyor pipes (64) on both sides of the steep conveyor (12) are adjoined conveying worms (65) preferably driven together with the steep conveyor (12) and said conveying worms (65) transport the mixture of cleansing-liquid and mud into the area of the steep conveyor (12) which is disposed therebetween especially in alignement with the bottom shaft (66) of the steep conveyor (12) and/or beeing coupled to enlongations of it.

13. Driven liqid-cleaning device according to claim 12, **characterized in that** the worm conveyors (65) are coupled to a shaft which bears a plurality of rows of brushes (69) for the overloading of the mixture of cleansing-liquid and mud directly to the swinging conveyor sieve (38).

14. Driven liqid-cleaning device according to claim 12, **characterized in that** the loading opening (63) of the worm conveyor pipe (64) beeing adjoined to the unloading opening (33) of a guiding chimney (11) is constructed with a width suitable for the adaption of the lataeral adjustment of the guiding chimney (11) to different tracks, beeing closed from the top side with a cover (72) preferably with a covering box.

15. Driven liqid-cleaning device according to claim 1, 2 or 12, **characterized in that** the steep conveyor (12) is constructed as a chain conveyor inclined with 30 to 75 degrees, preferably 55 degrees, especially in the driving direction (10) running in a closed box (68) and equipped with a plurality of distant rows of brushes (69) which skim the mixture of cleansing-liquid and mud over the bottom wall (70) of said closed box (68) and convey it into a downward inclined gutter (71) said brushes (69) beeing adjusted to run over a upper shaft (67) of the steep conveyor (12) and again in downward direction.

16. Driven liqid-cleaning device according to claim 15, **characterized in that** the gutter (71) is equipped with a rubber formed hopper (34) reaching to the sieve (49) of the swinging conveyor sieve (38).

17. Driven liqid-cleaning device according to claim 1, **characterized in that** the swinging conveyor sieve (38) joined to a fall sieve (39) aligned with 30 to 70 degrees to which the steep conveyor (12) overloads the mixture of cleansing-liquid and mud and on the side of liquid discharge beeing equipped with a rubber cover (40) fixed at distance and reaching from the frame (37) of the steep conveyor (12) to the rim of the sieve tub (41) at the loading side (42) of the swinging conveyor sieve (38) and beeing inclined to a weak degree ascending with a conveyor conduit (43) for expelling the solidified part of mud before said conduit (43) preferably before the end of the sieve (49) at a stowing edge (50) beeing attached in a direction transverse to the conveying direction and in parallel to the sieve rods.

18. Driven liqid-cleaning device according to claim 1, **characterized in that** the swinging conveyor sieve (38) of the separation device (3) is ending inclined to a weak degree ascending into an conveyor conduit (43) for expelling the solidified part of the groove mud preferably fitted with a stowing edge (50) before the end of the sieve (49) in a trans-verse direction to the conveying direction and in parallel to the sieve rods.

19. Driven liqid-cleaning device according to claim 18, **characterized in that** the swinging conveyor sieve (38) is equipped with a decending conveyor conduit (43) passing over into the loading hopper (75) of an inclining unloading device (76) beeing constructed especially as a pipe conveyor driven at the bottom end and fitted with a free rotating wheel and expelling the solidified mud out of the swinging conveyor sieve (38) into a storage container (77) of the mud storage unit (4).

20. Driven liqid-cleaning device according to claim 18, **characterized in that** the storage container (77) of the mud storage unit (4) is placed removable on a turntable (78) which ist attached on the waggon frame (18) and/or is positioned liftable on a pneumatic pillow of a revolving table and seated at least pivotable up to 90 degrees in respect to the working direction in the lengthwise position.

21. Driven liqid-cleaning device according to claim 1 to 16, **characterized in that** the outflow (44) of the sieve tub (41) is connected to a pump (45) of a cleaning circuit (46) transporting the mixture of cleansing-liquid and mud to at least one downstream positioned processing device (52).

22. Driven liqid-cleaning device according to claim 2, **characterized in that** the cleaning circuit (46) is feeding the mixture of cleansing-liquid and mud to at least one hydraulic centrifugal separator (47) positioned above the swinging conveyor sieve (38) from which the outcoming part of rough mud cleansing-liquid is flushed onto the sieve (49) of the unloading side of the swinging conveyor sieve (38) by means of a preferably inclined to the bottom directed discharging nozzle (48).

23. Driven liqid-cleaning device according to claim 22, **characterized in that** before the hydraulic centrifugal separator (47) a dosage station (81) is positioned in the cleaning circuit (46) for adding means for precipitating and/or flocculating means.

24. Driven liqid-cleaning device according to claim 22, **characterized in that** this part of the fine mud and cleansing-liquid which is drained off the inner side of the hydraulic centrifugal separator (47) is conducted to a storage device for mud loaded cleansing-liquid or to a processing device (52) of the separation unit (3) which is consisting preferably of a flocculation- and/or a precipitation device, especially adapted as a pipe flocculation device equipped with a feeding line (53) for additives and of an adjoined prefiltration- and/or predecanter device (54) which is preferably constructed as a blade separator or a plate separator with inclining ondulated blade elements or is constructed as a centrifugal separator, delivering a part of mud enriched cleansing-liquid to the loading side of the swinging conveyor sieve (38) and is feeding a part of of the cleansing-liquid with diminished mud content to an intermediate storage tank, preferably equipped with inserted blades for the separation and fitted with a restoring device for transmit the sediment into the steep conveyor device (12) to which is immediately attached a fine filter- or decanter device (21) of the high pressure generating unit (2) to which a part of cleansing liquid will bee feeded.

25. Driven liqid-cleaning device according to claim 1 to 9 and 17, **characterized in that** the processing device (52) of the separation unit (3) is beeing fed with the part of fine mud and cleansing-liquid drained off the inner side of the hydraulic centrifugal separator (47) by the feeding line (53) connected to the centrifugal separator (47) and at least comprises especially a decanter centrifuge from which the purified part of cleaning-liquid is conducted from the storage device (22) to the pressurizing device (2) and the sediment, enriched of solid mud outcomming from the swinging conveyor sieve (38) beeing discharged to the end area of it.

26. Driven liqid-cleaning device according to claim 25, **characterized in that** the a plate sedimenter (74) fitted with oblique plates oriented inclined to the bottom is placed in the feeding line (53) before the decanter centrifuge of the decanter- or fine sieve device (21), from said plate sedimenter (74) the part of solidified mud is delivered to the swinging conveyor sieve (38) preferably in the end area thereof.

27. Driven liqid-cleaning device according to claim 1 to 26, **characterized in that** the cleaning unit (1) with both the highpressure stream device (9) and the associated guiding chimneys (11) are adjustable mounted on the guiding part (13) of the guidance (58) of said highpressure stream device (9) of the respective track and is fixable thereof, said associated guiding chimneys (11) project through openings of the frame (37) of the steep conveyor (12) to which also rubber plates the like are attached and beside of those it is fitted with a covering box as a cover (72).

28. Driven liqid-cleaning device according to claim 1 to 27, **characterized in that** the cleaning unit (1) is positioned by two front and two rear twofold actuated pneumatic cylinders (79) at the guiding part (13), especially with the configuration of a parallelogramm suspension, suspended in a distance above the rails (7) and in parallel to this distance beeing adjusted transferable in the high direction.

29. Driven liqid-cleaning device according to claim 1, **characterized in that** the cleaning unit (1) is mounted on it or at a rear flange wheel (15) of the guiding part (13) and comprises a nozzle for cleaning of the railhead (82) and in distance behind of it is provides a line for restoring excess water supply (83).

30. Driven liqid-cleaning device according to claim 1 to 29, **characterized in that** the cleaning unit (1) assembled on a tramway or a railway waggon with a plurality of axles, preferably four to eight axles and especially onto a rail car beeing arranged in front of a swivel rack (55) of the railtrack vehicle (57) and the steep conveyor (12) beeing adjoined at a place on the waggon frame (18) especially provided for the boxes for the steps of the waggon.

31. Driven liqid-cleaning device according to claim 30, **characterized in that** the guiding part (13) of the cleaning unit (1) is provided with a vertical swivel axle (16) swivelling around the axle of rotation of the swivel rack (55) of the railtrack vehicle (57) situated behind of the cleaning units (1).

32. Driven liqid-cleaning device according to claim 30, **characterized in that** the storage device (22) for the cleansing-liquid is placed at the lateral outside walls (24,24') constructed as wall container behind of the cleaning unit (1) and the mud storage unit (4) therebetween formed as plug-in containers or especially with several raking-, worm-or pipe conveyors, beeing ascending to the rear and overloading to the next conveyor at the articulation points. (59) between the parts of the waggon parts (60,60' 60'') of the railtrack vehicle (57), the conveyor part beeing at the end beeing unloaded with a mud unloading- or mud overloading device (5) preferably formed of a swiveling transverse band-conveyor (61) discharging to the side of the waggon.

33. Driven liqid-cleaning device according to claim 1 to 29, **characterized in that** in the case of a steet going trailer the pressurizing device (2), the fine filter device or decanting device (21) and at least a part of the storage device (22) for the cleansing-liquid is assembled on a street going traction vehicle and the trailer is coupled with a pulling rod with two vertical swiveling axles and the traction vehicle is provided with hydraulic sinkable flange. wheels in front and at the rear to insert the wheels to the railtracks.

34. Driven liqid-cleaning device according to claim/33, **characterized in that** the trailer is provided with street-running wheels (62) hitched up by hydraulic cylinders.

35. Driven liqid-cleaning device according to claim 1 to 33, **characterized in that** the cleaning unit (1) is constructed as a fixable and looseable modular units, beeing divideable into parts and able to couple those part together again, especially together with the guiding part (13) and preferably with the separation unit (3) on the vehicle and with the highpressurizing device (2) and with the storage device (22) for the cleansing-liquid additionally to the mud storage unit (4).

## Revendications

1. Dispositif mobile pour le nettoyage de gorges de rails avec un liquide, **caracterise en ce que**, ce dispositif est installe sur un chassis d'un wagon (18) comportant une unite de nettoyage (1) munie de liquide de nettoyage, en particulier de l'eau, a que est diposee un dispositif (2) de la generation de la pression (2) situe en avant pour la liquide de nettoyage et avec une unite de separation (3) pour la mixture de la liquide de nettoyage et de la boue extraitee des gorges de rails (8) arrangee derriere de cela et avec une dispositif de la production de pression (2) arrange en avant de la et derriere de ce la est dispose une unite de separation (3) et est portee en particulier une unite de la storage de la boue actionee et du dispositif de nettoyage de la liquide et en particulier un dispositif (5) de dechargement ou chargement de la boue et un dispositif de dechargement pour le liquide de nettoyage usee est arrange derriere de la, characterisee **en ce que** la unite de nettoyage (1) est composee d'un dispositif de rayon de haute pression (9) dirigeante le rayon de haut pression de la liquide de nettoyage a la gorge de rail (8) en direction de trajet (10) et une cheminee de guidage (11) est prevue ramassant la mixture de la liquide de nettoyage et de la boue extraitee . des gorges de rails (8) une pour chaque gorge de rail (8) d'une voie ferree (17), la unite de nettoyage (1) mentionee est supportee ajustable sur une partie de guidage (13) en combinaison avec un convoyeur escarpe (12), la partie de guidage (13) mentionee courante en voie ferree (17) a deux roues de rebord en avant (14) et a deux roues de rebord en arriere (15) etantes guidees au chassis de wagon (18) en deplacant vers la haute en particulier en parallel au rails de la voie ferree (17) et sur le chassis de wagon (18) mentione etant ramasses au moins de la unite de separation (3) en arriere pour la mixture de la liquide de nettoyage et de la boue extraitee des gorges de rails (8) et le dispositif de la production de pression (2) arrange en avant ensemble avec un dispositif de filtration ou de decantation (21) et un dispositif d'accumulation (22) pour la liquide de nettoyage.

2. Dispositif mobile pour le nettoyage de gorges de rails, selon la revendication 1, characterise en ce que sur le chassis de wagon (18) accroche, supplementaire a la partie de guidage (13), en particulier au bogie devant (55) au moins une partie de la unite de separation (3) composee de plusieurs parts est montee.

3. Dispositif mobile pour le nettoyage de gorges de rails, selon la revendication 1, characterise en ce que le chassis de wagon (18) est coude vers la haute de preference dans la partie situe au milieu donne l'espace pour la partie de guidage (13) dirigee etant deplacable vers la haute avec la unite de nettoyage (1).

4. Dispositif mobile pour le nettoyage de gorges de rails, selon une la revendications 1 a 3, characterise en ce que le chassis de wagon (18) est construit de preference d'une piece representant la partie portante de preference d'un wagon actionne en soi meme etant courante au bogie devant (55) et au bogie derriere (56) en particulier d'une vehicule des voies (57), sur ce wagon mentionne est assemblee l'unite de separation (3) complette et l'unite d'accummulation de la boue (4) et au ce chassis de wagon (18) est dirigee la partie de guidage (13) ensemble de l'unite de nettoyage (1).

5. Dispositif mobile pour le nettoyage de gorges de rails, selon la revendication 4, characterise en ce que un corps a meuler les rails (84) est applique a demouler au rail (7) situe entre les roues du bogie devant (55) et du bogie derriere (56) a la place d'un frein de Voies.

6. Dispositif mobile pour le nettoyage de gorges de rails, selon la revendication 1, characterise en ce que la partie de guidage (13) est actionnee d'une maniere tiree et etant acouplee a la partie de guidage (13) avant ou derriere et munie au moins au dispositif de haute pression (9) et a la une cheminee de guidage (11) et a un dispositif a convoye de l'untie de separation (3).

7. Dispositif mobile pour le nettoyage de gorges de rails, selon la revendication 1, characterise en ce que la partie de guidage (13) est munie de l'unite de nettoyage (1) et guidee au chassis de wagon (18) construit comme un wagon discrete en supportant l'unite de separation (3) et placee a la direction de trajet (10) avant d'un wagon muni au moins d'une unite d'accummulation de la boue (4) et d'un dispositif a haute pression (2) et aussi d'un dispositif d'accummulation de la liquide de nettoyage (22) et/ou etant muni de preference d'une cabine a gouverner (73) pour le service du dispositif de nettoyage courant derriere d'un wagon.

8. Dispositif mobile pour le nettoyage de gorges de rails, selon la revendication 1, characterise en ce que le convoyeur escarpe (12) etant delivrant la mixture de la liquide de nettoyage et de la boue sur un tamis oscillant (38) de l'unite de separation (3) que est positionnee de preference a lla direction en haut sur l'unite de la nettoyage (1).

9. Dispositif mobile pour le nettoyage de gorges de rails, selon la revendication 1, characterise en ce que le convoyeur escarpe (12) est compose d'un transporteur a godets avec des godets (23) suspendus oscillants, ce transporteur a godets mentione est guide le long des parois exterieures laterales (24,24') des parois exterieures superieure et inferieure (25,25') du chassis de wagon (26) arrangees en particulier dans un plain perpendiculaire a la extension en courant traversant des dispositifs a tourner (29) de preference traversant des roues a tourner et le convoyeur escarpe (12) mentionne est charge avec la mixture de la liquide de nettoyage et de la boue sur la partie tiree plane inferieure (27) par orifices de dechargement (33) de la cheminee de guidage (11) positionnee sur ce partie plane inferieure (27) mentionnee et le convoyeur escarpe (12) mentionne est decharge par basculent les godets (23) d'un part tire plan superieur (28) du convoyeur escarpe (12) par un rebord a gouvernant a inserter (30) et etant transportes a la position basculee dans un guidage de godets (31) sur une meule (32) ce que est dechargee au tamis oscillant (38) de l'unite de separation (3) entraine au moins par un moteur charge d'un poid.

10. Dispositif mobile pour le nettoyage de gorges de rails, selon la revendication 9, characterise en ce que les godets (23) de la partie tiree plane inferieure (27) sont guide a une distance minime de la paroi exterieure positionnee inferieure (25') etant munie des orifices formee de fentes de decharchement et au moins s'etend a travers de largeur des godets (23) positionnee sur les gorges (8) de rails que sont en particulier a laver par une liquide de nettoyage.

11. Dispositif mobile pour le nettoyage de gorges de rails, selon une de la revendications 1 a 10, characterise en ce que les cheminees de guidage (11) sont munies de orifices de dechargement (33) guidees vers le bas et etant ajutees au etonnoirs faconnees (34) de caoutchouc placees s'etendre immediatement jusqu'aux bords des godets (23) du convoyeur escarpe (12) et etant supportees des toles supportantes de chassis (37) du convoyeur escarpe (12) et munies des orifices (35) pour l'air usee, etant guidees ver la haute et assemblees au rayon immediat du convoyeur escarpe (12).

12. Dispositif mobile pour le nettoyage de gorges de rails, selon la revendication 1, characterise en ce que les cheminees de guidage (11) de l'unite de nettoyage (1) sont alignees en particulier en avant a la direction de trajet (10) étant attachees a orifices (63) d'un tuyau (64) d'un convoyeur a vis sans fin attache a une boite fermee (68) de convoyeur escarpe (12) en les deux cotes etant de preference actionne ensemble avec le convoyeur escarpe (12) et les vis sans fin (65) transportent la mixture de la liquide de nettoyage et de la boue au rayon du convoyeur escarpe (12) que est dispose entre eux en particulier sont alignees a l'abre (66) de convoyeur escarpe (12) et/ou sont acouplees au prolongement de ce l'arbe (66) mentionne.

13. Dispositif mobile pour le nettoyage de gorges de rails, selon la revendication 12, characterise en ce que les vis sans fin (65) sont accouplees a un abre portant plusieures series de brosses (69) qui remettent la mixture de la liquide de nettoyage et de la boue sur un tamis oscillant (38).

14. Dispositif mobile pour le nettoyage de gorges de rails, selon la revendication 12, characterise en ce que l'orifice de chargement (63) d'un tuyau (64) d'un convoyeur a vis sans fin est reliee a l'orifice de dechargement (33) d'une cheminee de guidage (11) etant construite d'un largeur adapte au deplacement lateral de la cheminees de guidage (11) de differentes ecartements des voies et etant disposee par une etancheisation (72) de haut de preference avec une boite etanche.

15. Dispositif mobile pour le nettoyage de gorges de rails, selon une de la revendications 1, 2 ou 12, characterise en ce que le convoyeur escarpe (12), est construit comme convoyeur de chaines incline de 30 a 75 degres de preference 55 degres et en particulier incline a la direction de trajet (10) tournant dans une boite ferme (68) et equippe de plusieures series de brosses (69) en intervalles qui etant raclent la mixture de la liquide de nettoyage et de la boue sur la paroi en bas (70) de la boite ferme (68) dans un degorgement (71) incline ver le bas et les brosses (69) mentionnees sont ajustees a tourner d'un arbre en haut (67) de convoyeur escarpe (12) et a courier apres vers le bas de nouveau.

16. Dispositif mobile pour le nettoyage de gorges de rails, selon la revendication 15, characterise en ce que le degorgement (71) est equippe d'un etonnoir de caoutchouc forme (34) passant au tamis (49) de tamis oscillant (38).

17. Dispositif mobile pour le nettoyage de gorges de rails, selon la revendication 1, characterise en ce que le tamis oscillant (38) est relie a un tamis de descente (39) est incline de 30 a 70 degres, le convoyeur escarpe (12) est charge de ce tamis oscillant (38) mentionne et decharge la mixture de la liquide de nettoyage et de la boue et a la cote de dechargement liquide etant euqippe d'une couvercle de caoutchouc (40) fixee a une distance et s'etendre de chassis (37) du convoyeur escarpe (12) jusque au bord du van de tamis (41) a la cote de chargement (42) du tamis oscillant (38) etant incline d'un degre minime montant avec un conduit de convoyeur (43) pour expulser la partie de boue solidifie et en preference en avant de fin du tamis (4) est attache un bord d'arrete aligne en direction tranversale de la direction de transport et en parallele aux tiges de tamis.

18. Dispositif mobile pour le nettoyage de gorges de rails, selon la revendication 1, characterise en ce que le tamis oscillant (38) du dispositif de separation (3) est fini incline a un degre minime ascendant a un conduit de conveyeur (43) pour epulser la partie solidifie de boue gros de gorges des voies de preference en avant de fin du tamis (4) est muni d'un bord d'arrete aligne en direction tranversale de la direction de transport et en parallele aux tiges de tamis.

19. Dispositif mobile pour le nettoyage de gorges de rails, selon la revendication 18, characterise en ce que le tamis oscillant (38) est equippe avec un conduit de convoyeur descendant (43) a guider a un etonnoir de chargement (75) d'un dispositif de dechargement incline (76) constuit en particulier comme convoyeur de tuyau actionne de le bas est accouple a un roue de rotation libre et etant expulsant le boue solidifie de convoyeur de tamis oscillant (38) a un recipient de accumulation (77) de la unite d'accummulation de la boue (4).

20. Dispositif mobile pour le nettoyage de gorges de rails, selon la revendication 18, characterise en ce que le recipient de accumulation (77) de la unite d'accummulation de la boue (4) est pose demontable sur une table rotative (78) attachee sur le chassis d'un wagon (18) et/ou est positionee sur un coussin pneumatique a soulever etant couche pivotant au moins jusqu'au 90 degres en sens de la direction de travail a la position longitudinal.

21. Dispositif mobile pour le nettoyage de gorges de rails, selon la revendication 1, characterise en ce que l'écoulement (44) du van de tamis (41) est relie a une pompe (45) d'un circuit de nettoyage (46) pour transporter la mixture de la liquide de nettoyage et de la boue au moins a un dispositif positione subordonne.

22. Dispositif mobile pour le nettoyage de gorges de rails, selon la revendication 21, characterise en ce que le circuit de nettoyage (46) decharge la mixture de la liquide de nettoyage et de la boue au moins a un separateur centrifuge (47) positione sur le convoyeur de tamis oscillant (38) de ce-que le part de decharchement de boue gros est expulse sur le tamis (49) a la cote de dechargement du convoyeur de tamis oscillant (38) par une tuyere de dechargement (48) de preference inclinee ver le bas.

23. Dispositif mobile pour le nettoyage de gorges de rails, selon la revendication 22, characterise en ce que en avant du separateur centrifugal hydraulique (47) une station de dosage (81) est positionne en circuit de nettoyage (46) pour l'ajutage de moyens de precipitation et/ou de flocculation.

24. Dispositif mobile pour le nettoyage de gorges de rails, selon la revendication 22, characterise en ce que ce part de boue fin et de la liquide de nettoyage etant s'ecoulant de la cote a l'interieure du separateur centrifugal hydraulique (47) est dirige vers un dispositif d'accumulation pour la liquide charge de boue ou vers un dispositif de traitement (52) de l'unite de separation (3) que est assemblee de preference d'un dispositif de flocculation et/ou de precipitation, en particulier adapte comme un dispositif de tuyau de flocculation equippe avec un tuyau d'alimentation (53) pour ajoutage d'additives et etant assemblee d'un dispositif de prefiltration et/ou de predecantation (54) relie que est construit en preference comme un separateur de lamelles ou comme un separateur de lames avec des lamelles ondulee inclinee ou ce separateur mentionne est construit comme un separateur de centrifuge qui fourni un part de la liquide accumulee de boue a la cote de chargement du convoyeur de tamis oscillant (38) et qui fourni un part de la liquide minime de contenance de boue a un récipient d'accumulation intermediaire en preference equippe avec lammelles posee pour la separation et etant muni d'un dispositf de reflux pour transporter le sediment au convoyeur escarpe (12) a ce que est attache immediatement un tamis fin ou un dispositif a decanter (21) de l'unite de generee du haute pression (2) a ce que est delivree un part de la liquide de nettoyage regeneree.

25. Dispositif mobile pour le nettoyage de gorges de rails, selon une de la revendications 1 a 9 et 17, characterise en ce que le dispositif de traitement (52) de l'unité de separation (3) est delivre d'un part de boue fin et de la liquide de nettoyage s'écoulant de la cote de interieure du separateur centrifuge hydraulique (47) par la tuyau a delivrer (53) associee au separateur centrifuge (47) et au moins contient une centrifuge de decantation de que le part de la liquide de nettoyage purifiee est conduite du dispositif d'accummulation (22) vers le dispositif de generation de la pression (2) et le sediment etant accummule du boue solidifie du convoyeur de tamis oscillant (38) est decharge sur le tamis du convoyeur mentionne.

26. Dispositif mobile pour le nettoyage de gorges de rails, selon la revendication 25, characterise en ce qu'un sedimenteur a lames (74) assemble avec des lames oriente incline vers le bas est place dans le tuyau d'alimentation (53) en avant du decanteur de centrifuge du dispositif de filtration ou de decantation (21), le sedimenteur a lames (74) cette partie de boue solidifie est transportee au convoyeur de tamis oscillant (38) de preference de rayon de fin de tamis.

27. Dispositif mobile pour le nettoyage de gorges de rails, selon une de la revendications 1 a 26, characterise en ce que l'unite de nettoyage (1) avec ce deux dispositifs de rayon de haute pression (9) et les cheminees de guidage (11) sont assembles en conduites (58) sur la partie de guidage (13) du dispositif de rayon de haute pression (9) du rail correspondant et a fixer a ces qui, les cheminees de guidage (11) s'elevent a travers des orifices dans le chassis (37) du convoyeur escarpe (12) a ce que lames de caoutchouc ou de pareil sont fixee et pres de ces lames etant disposee par une etancheisation (72) de haut avec une boite etanche.

28. Dispositif mobile pour le nettoyage de gorges de rails, selon une de la revendications 1 a 28, characterise en ce que l'unite de nettoyage (1) est positionnée parmi deux frontal et deux arriere cylindres pneumatique a double effet (79) ajustable sur la partie de guidage (13) en particulier d'une parallogramme de suspension, étant suspendu a une distance sur les rails (7) et en parallele a ce distance etant deplacable vers le haut.

29. Dispositif mobile pour le nettoyage de gorges de rails, selon la revendication 1, characterise en ce que une tuyere pour lavage de la tete de la rail (82) est assemblée sur l'unité de nettoyage (1) ou sur un roue de rebord en arrière (15) du chassis de guidage (13) et en distance derriere une tuyau de recuperation de l'eau de lavage excessive.

30. Dispositif mobile pour le nettoyage de gorges de rails, selon une de la revendications 1 a 29, characterise en ce que l'unite de nettoyage (1) est assemblee sur un wagon de tramway ou de chemin de fer en particulier d' un autorail de plusieur essieus, de preference de quattre jusqu'aux huit essieus, etant placee en avant d'un bogie (55) d'une vehicule des voies (57) et le convoyeur escarpe (12) et attache au lieu d'une taille de chassis (18) de wagon, en particulier prevue pour le boite de marche.

31. Dispositif mobile pour le nettoyage de gorges de rails, selon la revendication 30, characterise en ce que la partie de guidage (13) de l'unite de nettoyage (1) est muni d'un axe perpendiculaire pivotable (16) etant accrochee pivotable sur l'axe de rotation de bogie (55) du vehicule des voies (57) arrange en derriere de ces unites de nettoyage (1).

32. Dispositif mobile pour le nettoyage de gorges de rails, selon une de la revendications 1 a 31, characterise en ce que le dispositif d'accummulation (22) pour la liquide de nettoyage est realise par des recipients arrange a les parois laterales d'exterrieure (24,24') en derriere de l'unite de nettoyage (1) et l'unite d'accummulation de la boue (4) est situee entre eux comme des recipients a pousser ou en particulier sont prevues de plusieurs convoyeurs de chaine, de vis sans fin ou de tuyau qui sont arranges incline ascendants a derriere et delivrent a les positions d'articulation (59) entre les parts (60,60',60'') d'une vehicule des voies (57) delivrent d'un part de convoyeur sur le prochain et le dernier part de convoyeur decharge par un dispositif de dechargement ou de transchargement (5) de preference d'un tapis roulant (61) transversal pivotable pour le dechargement.

33. Dispositif mobile pour le nettoyage de gorges de rails, selon une de la revendications 1 a 29, characterise en ce que dans le cas d'une voiture accrochée le dispositif (2) de la generation de la pression (2), le dispositif de tamis fin de filtration ou de decantation (21) et au moins le dispositif de acummulation (22) pour la liquide de nettoyage sont assembles sur une voiture accrochee pour la route ce que est accouplee avec un timon muni de deux axles pivotables et equippee de roues de rebord a demouler hydrauliques en avant et en derriere ces roues mentionnes etant amovible sur les rails des voies.

34. Dispositif mobile pour le nettoyage de gorges de rails, selon la revendication 33, characterise en ce que la voiture accrochee pour la route est munie avec des roues pour la route (62) a relever avec des cylindres hydrauliques.

35. Dispositif mobile pour le nettoyage de gorges de rails, selon une de la revendications 1 a 33, characterise en ce l'unite de nettoyage (1) est construite en unites modulaires fixables et a detacher en particulier ensemble de la partie de guidage (13) de preference avec l'unite de separation (3) sur le vehicule en particulier de chemin de fer et avec le dispositif (2) de la generation de la haute pression (2), de preference avec le dispositif d'accumulation (22) pour la liquide de nettoyage et additionel au dispositif d'accumulation (22) pour la liquide de nettoyage l'unite d'accummulation de la boue (4) et etant divisible en parts et munies de accouplage de ajoutee ces parts ensemble a nouveau.
